# EUROPÄISCHE PATENTSCHRIFT

(11) **EP 1 503 457 B1**
(45) Veröffentlichungstag und Bekanntmachung des Hinweises auf die Patenterteilung: **05.11.2008**
(21) Anmeldenummer: 04013585.7
(22) Anmeldetag: 09.06.2004
(51) Int. Cl.: H01R 13/115

(54) **Kontaktbuchse für einen Flachstecker**
Socket for a flat male terminal
Connecteur femelle pour fiche plate

(30) Priorität: 30.07.2003 DE 10335196
(43) Veröffentlichungstag der Anmeldung: 02.02.2005
(73) Patentinhaber: Yazaki Europe Ltd., Hemel Hempstead, Hertfordshire HP2 7AU (GB)
(72) Erfinder: Lutsch, Harald Michael, 64331 Weiterstadt (DE); Resman, Ranko, 10000 Zagreb (HR); Lekic, Mario, 10000 Zagreb-Sesvete (HR); Petrovic-Poljak, Goran, 10000 Zagreb (HR)
(74) Vertreter: Harwardt, Günther

(56) Entgegenhaltungen:
- EP-A- 0 352 871
- DE-U- 29 719 153

## Beschreibung

Die Erfindung betrifft eine Kontaktbuchse für einen Flachstecker mit einem im Querschnitt rechteckigen Steckerstift, der eine vorbestimmte Breite und Dicke aufweist, mit einem Kontaktelement, das eine Längsachse bildet, das zwei federnde Kontaktzungen aufweist, die sich entlang der Längsachse einander annähern und jeweils eine Kontaktzone aufweisen und die dazu bestimmt sind, den Steckerstift zwischen sich eingespannt zu kontaktieren, wobei die Kontaktzonen einander gegenüberliegen, einem Stützelement, das rohrförmig rechteckig gestaltet ist und durch vier Wände begrenzt ist, die das Kontaktelement umschließen, in dem die federnden Kontaktzungen aufgenommen sind, wobei zwei gegenüberliegende Wände die Kontaktzungen überdecken, das mit dem Kontaktelement verbunden ist, das an den zwei gegenüberliegenden Wänden, die nicht die Kontaktzungen überdecken, jeweils eine Sperrzunge aufweist, wobei die Sperrzungen zwischen die federnden Kontaktzungen greifen und deren Kontaktzonen, solange der Flachstecker nicht eingesteckt ist, vorgespannt und kontaktfrei auf einem Abstand zueinander halten, der geringer ist als die Dicke des einzuführenden Steckerstiftes und Mitteln zum elektrisch leitenden Verbinden eines Leiters.

Die DE 297 19 153 U1 beschreibt eine Kontaktbuchse für einen Flachstecker mit einem im Querschnitt rechteckigen Steckerstift mit vorbestimmter Breite und Dicke. Die Kontaktbuchse umfasst ein Kontaktelement, welches eine Längsachse bildet. Das Kontaktelement weist zwei federnde Kontaktzungen auf, die sich entlang der Längsachse einander annähern und jeweils eine Kontaktzone aufweisen, die dazu bestimmt sind, den Steckerstift zwischen sich eingespannt zu kontaktieren. Die Kontaktzonen liegen einander gegenüber. Die Kontaktbuchse umfasst ferner ein Stützelement, das rohrförmig gestaltet und durch Wände begrenzt ist, die das Kontaktelement umschließen. In dem Stützelement sind die federnden Kontaktzungen aufgenommen. Die Kontaktzungen werden durch Stützzungen beaufschlagt. Das Stützelement weist an zwei gegenüberliegenden Wänden jeweils eine Sperrzunge auf, die zwischen die federnden Kontaktzungen greifen und deren Kontaktzonen, solange der Flachstecker nicht eingesteckt ist, vorgespannt auf einem Abstand zueinander halten, der geringer ist als die Dicke des einzuführenden Steckerstiftes. Die Sperrzungen sollen darüber hinaus den Flachstecker beim Einführen führen. Sie sind nach innen zum Kontaktpunktbereich gebogen und sind mit den den zugehörigen Wänden der Einführöffnung der Kontaktbuchsen nahen Enden verbunden.

In der EP 0 352 871 B1 ist eine Kontaktbuchse für einen Flachstecker mit einem im Querschnitt rechteckigen Steckerstift, in der Beschreibung Kastenfeder genannt, erläutert. Die Kontaktbuchse umfasst ein Kontaktelement, das einen Basisabschnitt aufweist, von dem zwei federnde Kontaktzungen ausgehen, die sich vom ersten Ende weg entlang der Längsachse erstrecken und einander annähern. Die Kontaktzungen bilden an ihren freien Enden Kontaktzonen. Die Kontaktzungen streben, ausgehend von den Kontaktzonen, auseinander. Das Kontaktelement und insbesondere die federnden Kontaktzungen werden von einer sogenannten Überfeder (Stützelement) umschlossen, wobei die Überfeder Überfederarme besitzt, die auf den Kontaktzungen aufliegen und diese zusätzlich stützen.

Bei den zwei rechtwinklig zu den Kontaktfedern versetzten Wänden der Überfeder sind zwei Einbuchtungen vorhanden, welche die Kontaktzungen auf Abstand vorgespannt halten, solange kein Steckerstift eingeführt ist. Die eingebuchteten Bereiche sind dadurch erzeugt, dass zwei parallele Schnitte in der Wandung der Überfeder vorhanden sind, so dass sich ein mit der Wandung der Kastenfeder verbundener Streifen ergibt, der in Richtung auf die Kontaktzungen zu verformt ist.

Von Nachteil bei beiden Ausführungen ist, dass durch die eingebuchteten Bereiche bzw. Sperrzungen zwar ermöglich ist, die Kontaktzungen auf Vorspannung zu halten, so dass bei eingestecktem Steckerstift ein hoher Kontaktdruck erzielt wird, dass jedoch in seitlicher Richtung die Möglichkeit gegeben ist, dass der Steckerstift vibriert, so dass ein entsprechender Verschleiß auftritt und aufgrund der Vibrationen im Betrieb auch Geräusche entstehen können.

Der Erfindung liegt daher die Aufgabe zugrunde, eine Kontaktbuchse bereitzustellen, bei der ebenfalls gewährleistet ist, dass die Kontaktzungen mit einer hohen Vorspannkraft im Betrieb einen Steckerstift zwischen sich halten, so dass eine günstige elektrische Verbindung hergestellt ist, die jedoch darüber hinaus geeignet ist, Schwingungen, die im Betrieb an den Steckerstiften auftreten, zu dämpfen.

Diese Aufgabe wird erfindungsgemäß dadurch gelöst, dass die Sperrzungen federnd ausgebildet sind,
dass der freie Abstand zwischen den beiden Sperrzungen vor dem Einführen eines Steckerstiftes geringer als die Breite des Steckerstiftes ist und
dass die Sperrzungen den Steckerstift im eingeführten Zustand entlang der Längsachse in einem Kontaktbereich berühren, der weiter von einem ersten Ende des Stützelementes versetzt ist als die Kontaktzonen der Kontaktzungen.

Von Vorteil bei dieser Ausbildung ist, dass der Steckerstift, der in der Kontaktbuchse aufgenommen wird, sowohl über die Kontaktzungen als auch über die Sperrzungen federnd beaufschlagt ist, so dass eine sichere Halterung gegeben ist.

Hierdurch wird erreicht, dass der Steckerstift schon zu einem erheblichen Maße eingeführt werden kann, so dass das Vorzentrieren und Einführen nicht unter der vollen Vorspannungskraft erfolgen muss. Darüber hinaus werden Schwingungen wirksam gedämpft, die quer zur Wirkungsrichtung der Kontaktzungen auftreten. Solche Schwingungen können nämlich Reibkorrosion bzw. Verschleiß in den Kontaktzonen herbeiführen, wodurch die Übergangswiderstände erheblich verschlechtert werden. Da die Sperrzungen den Steckerstift beim Einführen erst später als dieser die Kontaktzonen der Kontaktzungen berühren, ist zunächst beim Einführen nur die Vorspannung der Kontaktzungen zu überwinden und erst später der Kontaktdruck der Sperrzungen. Die Sperrzungen sind mit ihrem der Einführöffnung bzw. des Stützelementes nahen Ende mit den beiden Wänden verbunden, die sich einander gegenüberliegen und die nicht dazu genutzt werden, die Kontaktzungen vorgespannt abzustützen. Die freien Enden der Sperrzungen weisen also von der Einführöffnung bzw. dem ersten Ende des Stützelementes weg. Beim Stand der Technik nach der EP 0 352 871 E1 und der DE 297 19 153 U1 üben die Einbuchtungen bzw. Sperrzungen keine Kräfte auf die seitlichen Flächen des Steckerstiftes ausüben, da diese relativ steif sind, d.h. keinen Federweg zur Verfügung stellen. Im übrigen erfolgt die Abstützung der Kontaktzungen im Bereich deren Kontaktzonen, so dass die Einbuchtungen den Steckerstift nur seitlich führen dürfen, um die Kräfte, die beim Einführen des Steckerstiftes zu überwinden sind, noch vertretbar gering zu halten. Ansonsten bestünde die Gefahr, dass beim Einführen des Steckerstiftes ein Verbiegen desselben erfolgen würde.

In Ausgestaltung der Erfindung ist für eine erste Ausführungsform vorgesehen, dass
- ein Kontaktelement einen hohlen rechteckigen Basisabschnitt mit einem ersten Ende und einem zweiten Ende und vier Seitenwänden, die sich paarweise gegenüberliegen, aufweist,
- bei dem von dem ersten Ende des Basisabschnitts von zwei gegenüberliegenden Seitenwänden jeweils eine federnde Kontaktzunge entlang der Längsachse vorsteht, die sich vom ersten Ende weg einander annähern und gegenüberliegend jeweils eine Kontaktzone bilden.

Bei dieser Ausbildung sind die federnden Kontaktzungen dem Kontaktelement zugeordnet. Dieses ist durch die hohle rechteckige Ausbildung des Basisabschnittes entsprechend starr gestaltet, wobei zusätzlich die Stützung über das das Kontaktelement umschließende Stützelement erfolgt. Es ist aufgrund dieser Gestaltung auch möglich, das Kontaktelement und das Stützelement aus unterschiedlichen Materialien zu gestalten. Von Vorteil ist beispielsweise, wenn das Stützelement aus einem nicht rostenden Stahl hergestellt wird und dazu beispielsweise aus einem Blech geformt wird, so dass eine Kastenform entsteht, wobei die Sperrzungen auch bewirken, dass die vorbestimmte Position eingehalten ist und keine Drehverlagerung erfolgen kann. Das Kontaktelement kann aus einem Werkstoff hergestellt werden, der eine gute elektrische Leitfähigkeit aufweist.

Ein solcher Aufbau ist insbesondere von Bedeutung, da es sich um extrem kleine Anschlussbuchsen handelt, die zum Beispiel für Steckerstifte gedacht sind, bei denen der rechteckige Querschnitt eine Breite im Bereich von 1 mm und eine Dicke im Bereich von 0,6 mm aufweist.

In Ausgestaltung der Erfindung ist vorgesehen, dass die Mittel zum elektrisch leitenden Verbinden eines Leiters durch einstückig mit dem zweiten Ende des Basisabschnitts des Kontaktelements ausgebildete Crimplaschen dargestellt sind.

Zusätzlich sind für einen isolierten Leiter noch Crimplaschen vorgesehen, die zum Quetschverbinden mit der Isolierung dienen.

Eine weitere Ausführungsform sieht vor, dass das Stützelement die Verbindung zum Leiter bewirkt, während das Kontaktelement lediglich zwei miteinander verbundene Kontaktzungen aufweist, die in dem Stützelement aufgenommen sind. In diesem Fall ist vorgesehen, dass die Mittel zum elektrisch leitenden Verbinden eines Leiters durch einstückig mit dem Stützelement ausgebildete Crimplaschen dargestellt sind.

Zur Erleichterung des Einführens bei beiden Ausführungsformen ist vorgesehen, dass die Kontaktzungen anschließend an die Kontaktzone in Richtung zur Einführöffnung der Kontaktbuchse wieder auseinanderstreben.

Um das Einführen zielgerechter gestalten zu können, ist ferner vorgesehen, dass die Kontaktzungen vor einer Einführöffnung des Stützelements enden und dass das Stützelement durch nach innen auf die freien Enden der Kontaktzungen zu umgestülpte Wandabschnitte der beiden die Kontaktzungen überdeckenden Wände Führungsflächen für einen einzuführenden Steckerstift bilden. Hierdurch wird verhindert, dass versehentlich der Steckerstift unter die Kontaktzungen gelangen kann.

Um das Einführen auch hinsichtlich Sperrzungen günstiger zu gestalten, ist vorgesehen, dass die Sperrzungen mit ihrem dem ersten Ende nahen Ende mit dem Stützelement verbunden sind.

Zwei bevorzugte Ausführungsbeispiele der Erfindung sind in der Zeichnung schematisch dargestellt.

Es zeigt
- Figur 1: eine Seitenansicht einer ersten Ausführungsform einer erfindungsgemäßen Kontaktbuchse,
- Figur 2: eine Draufsicht auf die erste Ausführungsform der Kontaktbuchse gemäß Figur 1,
- Figur 3: einen Längsschnitt III-III gemäß Figur 2,
- Figur 4: einen Schnitt IV-IV gemäß Figur 1, wobei jedoch nur das Stützelement gezeigt ist,
- Figur 5: einen Schnitt V-V gemäß Figur 1 und
- Figur 6: einen Schnitt VI-VI gemäß Figur 1,
- Figur 7: eine weitere Ausführungsform der Erfindung, bei der die Kontaktbuchse der zweiten Ausführungsform im Längsschnitt dargestellt ist, und
- Figur 8: einen Abschnitt eines Steckerstiftes eines Flachsteckers in perspektivischer Ansicht.

Bei der nachfolgenden Beschreibung der beiden vorgesehenen Ausführungsformen einer erfindungsgemäßen Kontaktbuchse ist unter Kontaktelement 1, 101 jeweils das Element zu verstehen, das die Kontaktzungen 3, 103 umfasst. Das Stützelement 16, 116 ist stets das Element, das das Kontaktelement 1, 101 aufnimmt. Die Crimplaschen können also entweder dem Kontaktelement, so, wie es bei der Ausführungsform gemäß Figuren 1 bis 6 vorgesehen ist, oder dem Stützelement, so, wie es bei der Ausführungsform gemäß Figur 7 vorgesehen ist, zugeordnet werden.

Beide Ausführungsformen der Kontaktbuchse dienen dazu, mit einem Flachstecker verbunden zu werden, der einen Steckerstift 5 aufweist, wie er in Figur 8 dargestellt ist und der eine Breite B und eine Dicke D besitzt. Die Breite B beträgt beispielsweise 1,2 mm, während die Dicke D 0,63 mm beträgt.

Mehrere der erfindungsgemäßen Kontaktbuchsen werden in einem Gehäuse einer Kupplung aufgenommen und mit einem weiteren Kupplungsteil verbunden, das eine entsprechende Anzahl von Steckerstiften besitzt.

Nachfolgend wird zunächst die Ausbildungsform gemäß Figuren 1 bis 6 beschrieben, wobei auf alle vorgenannten Figuren bezug genommen wird.

Die Kontaktbuchse gemäß dieser Ausführungsform umfasst ein Kontaktelement 1, das eine Längsachse 2 bildet, welche auch die Längsachse für die gesamte Kontaktbuchse darstellt. Das Kontaktelement 1 umfasst einen Basisabschnitt 6, der ein erstes Ende 7 und ein zweites Ende 8 aufweist und im Querschnitt kastenförmig gestaltet ist, d.h. ein rechteckiges Hohlprofil bildet, das die Seitenwände 9, 10, 11, 12 aufweist. Die beiden Seitenwände 9 und 12 bilden ein Paar und liegen sich gegenüber. Ebenso bilden die beiden Seitenwände 10, 11 ein Paar und liegen sich gegenüber, sind jedoch rechtwinklig zu den beiden anderen Seitenwänden 9, 12 angeordnet. Von dem ersten Ende 7 der beiden gegenüberliegenden Seitenwänden 9, 12 stehen Kontaktzungen 3 vor, die sich mit größer werdender Entfernung vom ersten Ende 7 einander annähern und vor ihrem freien Ende Kontaktzonen 4 bilden, die einander zugewandt sind. Ausgehend von den Kontaktzonen 4 streben die Kontaktzungen 3 vom ersten Ende 7 weg wieder auseinander, so dass sich eine Art Einführtrichter bildet. Das Kontaktelement 1 weist hinsichtlich seines Basisabschnitts 6 ein zweites Ende 8 auf, das eine rechtwinklig zur Längsachse 2 verlaufenden Kante darstellt. An den Basisabschnitt 6 schließt sich vom ersten Ende 7 und zweiten Ende 8 weg ein Übergangsabschnitt 15 an, der in ersten Crimplaschen 13 für einen anzuschließenden Leiter endet. Im Abstand dazu schließen sich zwei zweite Crimplaschen 14 für die Isolierung des Kabels an, das den Leiter enthält.

Das Kontaktelement 1 ist einstückig aus einem Blechteil ausgestanzt und geformt.

Es ist beim vorstehenden Ausführungsbeispiel vorzugsweise aus einem Material hergestellt, das günstige elektrische Leiteigenschaften aufweist.

Der Basisabschnitt 6 und die davon vorstehenden Kontaktzungen 3 werden von einem ebenfalls im Querschnitt rechteckigen hohlen Profil umschlossen, das das Stützelement 16 darstellt. Das Stützelement 16 weist ein erstes Ende 17 und ein zweites Ende 18 auf. Es umfasst ferner die Wände 19, 20, 21, 22, wobei sich die Wände 19 und 21 gegenüberliegen und die Kontaktzungen 3 überdecken. In den beiden rechtwinklig dazu angeordneten Wänden 20, 22 befinden sich erste Fenster, die nicht näher bezeichnet sind, in welche das Kontaktelement mit Vorsprüngen an den Seitenwänden 10, 11 hineinragt. Ferner weist das Stützelement 16 im Bereich der Wände 20, 22 Durchbrüche auf, in die von den Seitenwänden 10, 11 des Kontaktelementes vorstehende Haltevorsprünge 24 eingreifen, so dass das Kontaktelement 1 und Stützelement 16 fest miteinander verbunden sind.

Von der Wand 21 ist eine Haltezunge 23 vorstehend angeordnet. Diese Haltezunge 23 dient beispielsweise zum Festlegen der Kontaktbuchse in einem nicht dargestellten Gehäuse eines Kupplungsteiles. In den beiden Wänden 20, 22 befinden sich Fenster 25, die im Wege des Ausstanzens Sperrzungen 26 freilegen, wobei die Sperrzungen 26 mit ihrem dem ersten Ende 17 nahen Ende mit der entsprechenden Wandung 20, 22 verbunden sind und ansonsten nach innen (auf die Längsachse 2 zu) in Richtung auf die quer dazu angeordneten Kontaktzungen 3 zu verlaufen, so dass sie zwischen diese greifen und diese vorgespannt auf den Abstand A ihrer Kontaktzonen 4 halten, wobei dieser Abstand A geringfügig kleiner ist als die Dicke D des Steckerstiftes 5 gemäß Figur 8. Die Sperrzungen 26 streben mit ihren freien Enden im Fenster 25 aufeinander zu und bilden Kontaktbereiche, mit denen sie die Seitenkanten des Steckerstiftes 5 berühren, wobei der in Figur 4 ersichtliche Abstand C, solange kein Steckerstift 5 eingeführt ist, geringer ist als die Breite B des Steckerstiftes 5 gemäß Figur 8. Der Kontaktbereich der Sperrzungen 26, mit dem diese im eingeführten Zustand die Seitenflächen des Steckerstiftes 5 berühren, ist entlang der Längsachse 2 weiter von dem ersten Ende 17 des Stützelementes 16 entfernt angeordnet als die Kontaktzonen 4 der Kontaktzungen 3 des Kontaktelementes 1 von diesem ersten Ende 17. Hierdurch wird erreicht, dass beim Einführen eines Steckerstiftes 5 gemäß Figur 8 dieser zunächst mit seinen Breitseiten, d.h. mit seiner Oberseite und seiner Unterseite, die Kontaktzungen 3 im Bereich deren Kontaktzonen 4 berührt und die Kontaktzungen 3 weiter auseinanderrückt und erst später auf die federnden Sperrzungen 26 trifft und diese auseinander drückt, wobei der Steckerstift im vollständig eingeführten Zustand sowohl von den Kontaktzungen 3 als auch den Sperrzungen 26 beaufschlagt wird und somit sicher gehalten ist.

Ausgehend von seinem vorderen ersten Ende 17 besitzt das Stützelement 16 an den beiden gegenüberliegenden Wänden 19, 21 nach innen abgebogene Wandabschnitte 27, 28, die bis kurz vor die freien Enden der Kontaktzungen 3 reichen und damit eine Einführöffnung 29 bilden, die gewährleistet, dass beim Einführen eines Steckerstiftes dieser nicht frontal gegen die Kontaktzungen 3 stoßen kann.

Das Stützelement 26 ist vorzugsweise aus einem nichtrostenden Stahl hergestellt und zwar ebenfalls ausgehend von einem Blech durch Ausstanzen und Biegen. Dabei können die Nahtstellen auch noch miteinander verschweißt sein, dies gilt auch für das Kontaktelement 1 im Bereich des Basisabschnittes 6, wo auch die Wände miteinander durch Schweißpunkte oder -nähte verbunden sein können.

Bei dem in Figur 7 dargestellten zweiten Ausführungsbeispiel ist das Kontaktelement 101 auf miteinander verbundene Kontaktzungen 103 mit den Kontaktzonen 104 reduziert. Diese sind in einem Stützelement 116 aufgenommen, das das Kontaktelement 101 hält. Der wesentliche Unterschied zu der Ausführungsform gemäß Figuren 1 bis 6 besteht darin, dass die Crimplaschen 113 und 114 nicht an das Kontaktelement 101, sondern an das Stützelement 116 angeschlossen, d.h. mit diesem einstückig ausgebildet, sind. Im übrigen gilt die Beschreibung zur Ausführungsform gemäß Figuren 1 bis 6 sinngemäß für die Ausführungsform gemäß Figur 7, wobei jedoch bei der Ausbildung gemäß Figur 7 Positionszeichen verwendet werden, die gegenüber denen bei der Ausführungsform gemäß der Figuren 1 bis 6 um den Zahlenwert 100 erhöht sind. Hinsichtlich deren Beschreibung wird auf die Beschreibung zu den Figuren 1 bis 6 verwiesen.

### Bezugszeichenliste

- 1, 101: Kontaktelement
- 2, 102: Längsachse
- 3, 103: Kontaktzungen
- 4, 104: Kontaktzone
- 5: Steckerstift
- 6: Basisabschnitt
- 7: erstes Ende
- 8: zweites Ende
- 9: Seitenwand
- 10: Seitenwand
- 11: Seitenwand
- 12: Seitenwand
- 13, 113: erste Crimplaschen für Leiter
- 14, 114: zweite Crimplaschen für Isolierung
- 15, 115: Übergangsabschnitt
- 16, 116: Stützelement
- 17, 117: erstes Ende
- 18, 118: zweites Ende
- 19,119: Wand
- 20, 120: Wand
- 21, 121: Wand
- 22, 122: Wand
- 23, 123: Haltezunge
- 24, 124: Haltevorsprung
- 25, 125: Fenster
- 26, 126: Sperrzunge
- 27, 127: Wandabschnitt
- 28, 128: Wandabschnitt
- 29, 129: Einführöffnung

- A: Abstand Kontaktzonen
- B: Breite des Steckerstiftes
- C: Abstand Sperrzungen
- D: Dicke des Steckerstiftes

## Patentansprüche

1. Kontaktbuchse für einen Flachstecker mit einem im Querschnitt rechteckigen Steckerstift (5), der eine vorbestimmte Breite (B) und Dicke (D) aufweist, mit
- einem Kontaktelement (1, 101 ),
- das eine Längsachse (2, 102) bildet,
- das zwei federnde Kontaktzungen (3, 103) aufweist, die sich entlang der Längsachse (2, 102) einander annähern und jeweils eine Kontaktzone (4, 104) aufweisen und die dazu bestimmt sind, den Steckerstift zwischen sich eingespannt zu kontaktieren, wobei die Kontaktzonen (4, 104) einander gegenüberliegen,
- einem Stützelement (16, 116),
- das rohrförmig rechteckig gestaltet ist und durch vier Wände (19, 20, 21, 22; 119, 120, 121, 122) begrenzt ist, die das Kontaktelement umschließen,
- in dem die federnden Kontaktzungen (3, 103) aufgenommen sind, wobei zwei gegenüberliegende Wände (19, 21; 119, 121) die Kontaktzungen (3, 103) überdecken,
- das mit dem Kontaktelement (1, 101) verbunden ist,
- das an den zwei gegenüberliegenden Wänden (20, 22; 120, 122), die nicht die Kontaktzungen (3, 103) überdecken, jeweils eine Sperrzunge (26, 126) aufweist, wobei die Sperrzungen (26, 126) zwischen die federnden Kontaktzungen (3, 103) greifen und deren Kontaktzonen (4, 104), solange der Flachstecker nicht eingesteckt ist, vorgespannt und kontaktfrei auf einem Abstand (A) zueinander halten, der geringer ist als die Dicke (D) des einzuführenden Steckerstiftes (5) und
- Mitteln (13, 113) zum elektrisch leitenden Verbinden eines Leiters,
**dadurch gekennzeichnet,**
**dass** die Sperrzungen (26, 126) federnd ausgebildet sind,
**dass** der freie Abstand (C) zwischen den beiden Sperrzungen (26, 126) vor dem Einführen eines Steckerstiftes (5) geringer als die Breite (B) des Steckerstiftes (5) ist und
**dass** die Sperrzungen (26, 126) den Steckerstift (5) im eingeführten Zustand entlang der Längsachse (2, 102) in einem Kontaktbereich berühren, der weiter von einem ersten Ende (17, 117) des Stützelementes (16, 116) versetzt ist als die Kontaktzonen (4, 104) der Kontaktzungen (3, 103).

2. Kontaktbuchse nach Anspruch 1,
**gekennzeichnet durch**
- ein Kontaktelement (1), das einen hohlen rechteckigen Basisabschnitt (6) mit einem ersten Ende (7) und einem zweiten Ende und vier Seitenwänden (9, 10, 11, 12), die sich paarweise gegenüberliegen, aufweist,
- bei dem von dem ersten Ende (7) des Basisabschnitts (6) von zwei gegenüberliegenden Seitenwänden (9, 12) jeweils eine federnde Kontaktzunge (3) entlang der Längsachse (2) vorsteht, die sich vom ersten Ende (7) weg einander annähern und gegenüberliegend jeweils eine Kontaktzone (4) bilden.

3. Kontaktbuchse gemäß Anspruch 2,
**dadurch gekennzeichnet,**
**dass** die Mittel zum elektrisch leitenden Verbinden eines Leiters durch einstückig mit dem zweiten Ende (8) des Basisabschnitts (6) des Kontaktelements (1) ausgebildete Crimplaschen (13, 14) dargestellt sind.

4. Kontaktbuchse gemäß Anspruch 1,
**dadurch gekennzeichnet,**
**dass** die Mittel zum elektrisch leitenden Verbinden eines Leiters durch einstückig mit dem Stützelement (116) ausgebildete Crimplaschen (113) dargestellt sind.

5. Kontaktbuchse nach Anspruch 1,
**dadurch gekennzeichnet,**
**dass** die Kontaktzungen (3, 103) anschließend an die Kontaktzone (4, 104) wieder auseinanderstreben.

6. Kontaktbuchse nach einem der Ansprüche 1 oder 5,
**dadurch gekennzeichnet,**
**dass** die Kontaktzungen (3, 103) vor einer Einführöffnung (29, 129) des Stützelements (16, 116) enden und dass das Stützelement (16, 116) durch nach innen auf die freien Enden der Kontaktzungen (3, 103) zu umgestülpte Wandabschnitte (27, 28; 127, 128) der beiden die Kontaktzungen (3, 103) überdeckenden Wände (19, 21; 119, 121) Führungsflächen für einen einzuführenden Steckerstift (5) bilden.

7. Kontaktbuchse nach Anspruch 1,
**dadurch gekennzeichnet,**
**dass** die Sperrzungen (26, 126) mit ihrem dem ersten Ende (17, 117) nahen Ende mit dem Stützelement (16, 116) verbunden sind.

## Claims

1. Socket terminal for a flat plug terminal with a terminal tab (5), which has a rectangular cross-section and which has a predetermined width (B) and thickness (D), having
- a contact element (1, 101),
- forming a longitudinal axis (2, 102),
- having two elastic contact tabs (3, 103), which approach each other along the longitudinal axis (2, 102) and which, respectively, have a contact zone (4, 104) and which serve to contact the terminal tab between each other in a clamped manner, wherein the contact zones (4, 104) are opposed to each other,
- a support element (16, 116),
- which is formed tubular and rectangular and is limited by four walls (19, 20, 21, 22; 119, 120, 121, 122), which enclose the contact element,
- in which the elastic contact tabs (3, 103) are accommodated, wherein two opposed walls (19, 21; 119, 121) cover the contact tabs (3, 103),
- which is connected to the contact element (1, 101),
- which has on the two opposed walls (20, 22; 120, 122), which do not cover the contact tabs (3, 103), respectively, a locking tab (26, 126), wherein the locking tabs (26, 126) engage between the elastic contact tabs (3, 103) and hold the contact zones (4, 104) thereof in a pretensioned manner as long as the flat plug terminal is not inserted and in a contact free manner at a distance (A) to each other, which distance (A) is smaller than the thickness (D) of the to be inserted terminal tab (5) and
- means (13, 113) for connecting a conductor in an electrically conductive manner,
**characterised in**
**that** the locking tabs (26, 126) are formed elastic,
**that** the free distance (C) between the two locking tabs (26, 126) is smaller than the width (B) of the terminal tab (5) before inserting a terminal tab (5), and
**that** the locking tabs (26, 126) contact the terminal tab (5) in the inserted condition along the longitudinal axis (2, 102) in a contact area, which is further off-set from a first end (17, 117) of the support element (16, 116) than the contact zones (4, 104) of the contact tabs (3, 103).

2. Socket terminal according to claim 1,
**characterised by**
a contact element (1), which has a hollow rectangular base portion (6) with a first end (7) and a second end and four side walls (9, 10, 11, 12), which are arranged opposite to each other in pairs,
at which from the first end (7) of the base portion (6) and from two opposed side walls (9, 12), respectively, an elastic contact tab (3) projects along the longitudinal axis (2) which contact tabs (3) approach each other away from the first end (7) and form opposed to each other, respectively, a contact zone (4).

3. Socket terminal according to claim 2,
**characterised in**
**that** the means for electrically conductively connecting a conductor are represented by crimping tabs (13, 14), which are formed integrally with the second end (8) of the base portion (6) of the contact element (1).

4. Socket terminal according to claim 1,
**characterised in**
**that** the means for electrically conductively connecting a conductor are represented by crimping tabs (113) formed integrally with the support element (116).

5. Socket terminal according to claim 1,
**characterised in**
**that** the contact tabs (3, 103) extend away from each other behind the contact zone (4, 104).

6. Socket terminal according to one of claims 1 or 5,
**characterised in**
**that** the contact tabs (3, 103) end in front of an insertion opening (29, 129) of the support element (16, 116) and that the support element (16, 116) forms guide faces for a to be inserted terminal tab (5) by means af wall portions (27, 28; 127, 128), which are inverted inwardly towards the free ends of the contact tabs (3, 103) of the two walls (19, 21; 119, 121) covering the contact tabs (3, 103).

7. Socket terminal according to claim 1,
**characterised in**
**that** the locking tabs (26, 126) are connected with their end, arranged proximate to the first end (17, 117), to the support element (16, 116).

## Revendications

1. Connecteur femelle pour fiche plate comportant une broche de connexion (5) de section transversale rectangulaire, qui présente une largeur (B) et une épaisseur (D) prédéterminées, avec
- un élément de contact (1,101),
- qui forme un axe longitudinal (2,102),
- qui présente deux langues de contact (3,103) faisant ressort, qui se rapprochent l'une de l'autre le long de l'axe longitudinal (2,102) et présentent respectivement une zone de contact (4,104) et qui sont déterminées afin de contacter la broche de connexion maintenue par serrage entre elles, moyennant quoi les zones de contact (4,104) sont disposées l'une en face de l'autre,
- un élément d'appui (16,116),
- qui a une configuration de tube rectangulaire et est délimité par quatre parois (19,20,21,22 ;119,120,121,122), qui entourent l'élément de contact,
- dans lequel les langues de contact faisant ressort (3,103) sont renfermées, moyennant quoi deux parois se faisant face (19,21 ;119,121) recouvrent les langues de contact (3,103),
- qui est relié à l'élément de contact (1,101),
- qui présente au niveau des deux parois se faisant face (20,22 ;120,122) qui ne recouvrent pas les langues de contact (3,103), une langue de verrouillage (26,126) respective, moyennant quoi les langues de verrouillage (26,126) s'engagent entre les langues de contact faisant ressort (3,103) et maintiennent leurs zones de contact (4,104), à une distance (A) l'une de l'autre de manière précontrainte et sans contact, tant que la fiche plate n'est pas enfoncée, laquelle distance est plus petite que l'épaisseur (D) de la broche de connexion (5) à insérer, et
- des moyens (13,113) de connexion conductrice d'électricité d'un conducteur,
**caractérisé en ce que**
les langues de verrouillage (26,126) ont une configuration de ressort élastique,
l'espace libre (C) entre les deux langues de verrouillage (26,126) avant l'insertion de la broche de connexion (5) est plus petit que la largeur (B) de la broche de connexion (5) et
les langues de verrouillage (26,126) touchent la broche de connexion (5) en l'état inséré le long de l'axe longitudinal (2,102) dans une zone de contact, qui est décalée plus loin d'une première extrémité (17,117) de l'élément d'appui (16,116) que les zones de contact (4,104) des langues de contact (3,103).

2. Connecteur femelle selon la revendication 1,
**caractérisé par**
- un élément de contact (1), qui présente une portion de base (6) rectangulaire creuse comportant une première extrémité (7) et une deuxième extrémité et quatre parois latérales (9,10,11,12), qui se font face par paires,
- dans lequel une langue de contact (3) faisant ressort dépasse respectivement le long de l'axe longitudinal à partir de la première extrémité (7) de la portion de base (6) de deux parois latérales se faisans face (9,12), lesquelles se rapprochent l'une de l'autre depuis la première extrémité (7) et forment respectivement une zone de contact (4) se faisant face.

3. Connecteur femelle selon la revendication 2,
**caractérisé en ce que**
les moyens de connexion conductrice d'électricité d'un conducteur sont représentés par des languettes de sertissage (13,14) configurées en un seul bloc avec la deuxième extrémité (8) de la portion de base (6) de l'élément de contact (1).

4. Connecteur femelle selon la revendication 1,
**caractérisé en ce que**
les moyens de connexion conductrice d'électricité d'un conducteur sont représentés par des languettes de sertissage (113) configurées en un seul bloc avec l'élément d'appui (116).

5. Connecteur femelle selon la revendication 1,
**caractérisé en ce que**
les langues de contact (3,103) s'écartent ensuite à nouveau sur la zone de contact (4,104).

6. Connecteur femelle selon une des revendications 1 ou 5,
**caractérisé en ce que**
les langues de contact (3,103) se terminent devant une ouverture d'insertion (29,129) de l'élément d'appui (16,116) et **en ce que** l'élément d'appui (16,116) forme des surfaces de guidage pour une broche de connexion (5) à insérer par l'intermédiaire des deux parois (19,21 ;119,121) recouvrant les langues de contact (3,103) vers l'intérieur sur les extrémités libres des langues de contact (3,103) vers les portions de parois retournées (27,28 ;127,128).

7. Connecteur femelle selon la revendication 1,
**caractérisé en ce que**
les langues de verrouillage (26,126) sont reliées à l'élément d'appui (16,,16) par leur extrémité proche de la première extrémité (17,117).
